# EUROPÄISCHE PATENTSCHRIFT

(11) **EP 3 058 229 B1**
(45) Veröffentlichungstag und Bekanntmachung des Hinweises auf die Patenterteilung: **27.06.2018**
(21) Anmeldenummer: 14783638.1
(22) Anmeldetag: 13.10.2014
(51) Int. Cl.: F04D 3/00, F04D 13/06, F02M 25/00, F04D 5/00

(54) **PUMPE**
PUMP
POMPE

(30) Priorität: 14.10.2013 DE 102013220717
(43) Veröffentlichungstag der Anmeldung: 24.08.2016
(73) Patentinhaber: Continental Automotive GmbH, 30165 Hannover (DE)
(72) Erfinder: VÖLKER, Marc, 39116 Magdeburg (DE)
(86) Internationale Anmeldenummer: PCT/EP2014/071844
(87) Internationale Veröffentlichungsnummer: WO 2015/055556

(56) Entgegenhaltungen:
- US-A- 3 336 876
- US-A- 4 396 347

## Beschreibung

Gegenstand der Erfindung ist eine Pumpe mit einem Gehäuse, in dem ein Elektromotor eine von einer Welle des Elektromotors antreibbare Pumpstufe angeordnet ist.

Derartige Pumpen sind bekannt und werden insbesondere in Kraftfahrzeugen zum Fördern von Additiven, die dem Kraftstoff beigemengt werden, eingesetzt. Die zugemischten Additive haben die Aufgabe, Stickstoffoxide im Abgas von Kraftfahrzeugen zu reduzieren. Aufgrund der dadurch bewirkten chemischen Reaktion werden diese Pumpen auch als SCR-Pumpen bezeichnet. Das Additiv wird von der SCR-Pumpe aus einem Behälter über eine Leitung dem Kraftstoff zugeführt. Um ein Einfrieren der das Additiv enthaltenden Leitung zu verhindern, wird die Leitung außerhalb des Fahrbetriebs entleert. Das Entleeren erfolgt durch Umpolen der Drehrichtung der SCR-Pumpe, so dass die Förderrichtung der SCR-Pumpe von der Leitung in den Additivbehälter gerichtet ist. Als Pumpentyp werden Verdrängerpumpen verwendet, da diese in Abhängigkeit der Drehrichtung sowohl vorwärts als auch rückwärts fördern können. Der Nachteil von Verdrängerpumpen ist ihr aufwändiger und damit kostenintensiver Aufbau.

Die US 3 336 876 A offenbart eine in zwei Förderrichtungen betreibbare Strömungspumpe in der Gestalt einer Seiten- und Peripheralradpumpe. Die Pumpe umfasst dabei zwei auf einer gemeinsamen Welle eines Antriebsmittels angeordnete Pumpenräder, die zusammen ein Fluid - Gas oder Flüssigkeit - in eine erste Förderrichtung oder, entgegengesetzt zur ersten Förderrichtung, in eine zweite Förderrichtung fördern.

Der Erfindung liegt die Aufgabe zugrunde, eine kostengünstige Pumpe zu schaffen, die mit geringem Aufwand durch Umkehr der Drehrichtung in zwei Richtungen fördern kann.

Gelöst wird die Aufgabe durch eine Pumpe gemäß unabhängigem Anspruch 1. Mit der Verwendung von Peripheral- und/oder Seitenkanalstufen werden Pumpstufen vom Strömungspumpentyp anstelle von Verdrängerpumpen verwendet. Diese sind aufgrund ihres Aufbaus deutlich kostengünstiger als Verdrängerpumpen. Dabei wird bewusst in Kauf genommen, dass die Peripheral- oder Seitenkanalstufen nur in eine Richtung fördern können, so dass für jede Förderrichtung eine Pumpstufe erforderlich ist. Mit dieser Anordnung übernimmt in Abhängigkeit von der Drehrichtung des Elektromotors jeweils ein Laufrad die Förderung, während das andere Laufrad aufgrund seiner gegenläufigen Anordnung der Förderung entgegenwirkt. Da der Einfluss des in Förderrichtung wirkenden Laufrads immer größer als das der Förderrichtung entgegenwirkende Laufrad ist, wird so eine Förderung in zwei Richtungen mit je einer Pumpstufe vom Strömungspumpentyp ermöglicht. Aufgrund der relativ geringen Fördermenge sowohl in Hauptförderrichtung beim Zumischen des Additivs als auch in Nebenförderrichtung beim Entleeren der Leitung wird die Minderung der Förderleistung von den Vorteilen der Verwendung von Peripheral- oder Seitenkanalstufen gegenüber einer Verdrängerpumpe übertroffen. Hinzu kommt die insbesondere bei geringer Fördermenge wesentlich bessere Regelbarkeit von Peripheral- und Seitenkanalpumpen gegenüber Verdrängerpumpen.

Eine Erhöhung der Förderleistung wird erreicht, weil gemäß der Erfindung die beiden Laufräder eine V-Beschaufelung besitzen.
In einer weiteren vorteilhaften Ausgestaltung sind die Winkel der V-Beschaufelung beider Laufräder unterschiedlich sind. Auf diese Weise lassen sich die Laufräder an ihre jeweilige Förderaufgabe anpassen.
Ein besonders guter Wirkungsgrad wird erreicht, wenn der Winkel der V-Beschaufelung des in Hauptförderrichtung fördernden Laufrades größer als der Winkel der V-Beschaufelung des anderen Laufrades ist.

Aufgrund des einfachen Aufbaus und der guten Regelbarkeit bei den gegebenen Förderbedingungen eignet sich die erfindungsgemäße Pumpe insbesondere als SCR-Pumpe zum Fördern eines Additivs, welches dem Kraftstoff eine Kraftfahrzeugs beigemischt wird.

An einem Ausführungsbeispiel wird die Erfindung näher beschrieben. Es zeigt in der einzigen Figur eine erfindungsgemäße Pumpe als SCR-Pumpe in einem Kraftfahrzeug. Die Pumpe 1 ist in einem Additivbehälter 2 angeordnet, aus dem sie in Hauptförderrichtung das Additiv über einen Einlass 3 ansaugt, über die erste Pumpstufe 4 und die zweite Pumpstufe 5, durch den Elektromotor 6 zu einem Auslass 7 fördert. Der Auslass 7 ist mit einer Förderleitung 8 verbunden, über die das Additiv dem Kraftstoff 9 zugemischt wird. Es ist aber auch denkbar die Pumpe 1 außerhalb des Additivbehälters 2 anzuordnen. Das Ansaugen des Additivs erfolgt dann über eine mit dem Einlass 3 verbundene Saugleitung, die in den Additivbehälter 2 geführt ist. Die Pumpe 1 besitzt ein Gehäuse in dem der Elektromotor 6 mit seiner Welle 10 angeordnet ist. Die Welle 10 ist zur drehfesten Mitnahme zweier Laufräder 11, 12 ausgebildet, die in einem Pumpengehäuse 13 angeordnet sind. Das erste Laufrad 11 bildet mit der dazugehörigen Pumpenkammer 14 die erste Pumpstufe 4, während das zweite Laufrad 12, mit der Pumpenkammer 15 die zweite Pumpstufe 5 bildet. Beide Laufräder 11, 12 sind als Seitenkanalräder ausgebildet. Die Laufräder 11, 12 besitzen zu beiden Seiten je einen Kranz von Schaufelkammern 16, 17 begrenzenden Schaufeln 18, 19. Die Schaufeln 18, 19 sind an dem jeweiligen Laufrad als V-Beschaufelung ausgebildet, wobei die Ausrichtung der V-Beschaufelung eines Laufrades 11 entgegengesetzt zur V-Beschaufelung des anderen Laufrades 12 ist.

Bei Drehung der Welle 10 des Elektromotors 3 in Hauptförderrichtung dreht sich das Laufrad 11 so, dass das Additiv über den Einlass 3 angesaugt wird und zu einem Auslass 20 der ersten Pumpstufe 4 gefördert wird. Von dort strömt das Additiv über einen Einlass 21 der zweiten Pumpstufe 5 in die Pumpenkammer 15 mit dem zweiten Laufrad 12. Dessen V-Beschaufelung ist der Strömungsrichtung des Additivs entgegengerichtet. Über einen Auslass 22 verlässt das Additiv nach Durchströmen der zweiten Pumpenkammer 15 das Pumpengehäuse 13.

Für die Nebenförderrichtung wird der Elektromotor 3 umgepolt, so dass sich die Welle 10 entgegengesetzt dreht. Aufgrund der Ausrichtung der V-Beschaufelungen der beiden Laufräder 11, 12 saugt nunmehr das Laufrad 12 der zweiten Pumpstufe 5 Additiv über den Auslass 22 an und fördert dieses durch die Pumpenkammer 15 zum Einlass 21 und über den Auslass 20 entgegen des Widerstands des Laufrades 11 der ersten Pumpstufe 4 über den Einlass 3 in den Additivbehälter 2. Auf diese Weise wird die Förderleitung 8 entleert, wodurch ein Einfrieren der Förderleitung 8 mit dem damit verbundenen Ausfall der Additivzumischung vermieden wird. In der gezeigten Darstellung sind die Winkel α, β mit der die Schaufeln 18, 19 gegenüber der Welle 10 geneigt sind, gleich. Es ist aber auch denkbar den Winkel β der Schaufeln 19 des in Nebenförderrichtung fördernden Laufrads 12 kleiner als den Winkel α zu wählen.

## Patentansprüche

1. Pumpe mit einem Gehäuse, in dem ein Elektromotor eine von einer Welle des Elektromotors antreibbare Pumpstufe angeordnet ist, **wobei** in Reihe zur ersten Pumpstufe (4) eine zweite von der Welle (10) antreibbare Pumpstufe (5) angeordnet ist, wobei beide Pumpstufen (4, 5) als Peripheral- oder Seitenkanalstufe ausgebildet sind und die Laufräder (11, 12) der beiden Pumpstufen (4, 5) entgegen der Förderrichtung der jeweils anderen Pumpstufe (5, 4) angeordnet sind, **dadurch gekennzeichnet, dass** die beiden Laufräder (11, 12) eine V-Beschaufelung besitzen, wobei in Abhängigkeit von der Drehrichtung des Elektromotors jeweils ein Laufrad die Förderung übernimmt, während das andere Laufrad aufgrund seiner gegenläufigen Anordnung der Förderung entgegenwirkt.

2. Pumpe nach Anspruch 1, **dadurch gekennzeichnet, dass** die Winkel (α, β) der V-Beschaufelung beider Laufräder (11, 12) unterschiedlich sind.

3. Pumpe nach Anspruch 2, d a **durch gekennzeichnet,** dass der Winkel (α) der V-Beschaufelung des in Hauptförderrichtung fördernden Laufrades (11) größer als der Winkel (β) der V-Beschaufelung des anderen Laufrades (12) ist.

4. Verwendung einer Pumpe nach einem der Ansprüche 1 bis 3 als eine SCR-Pumpe zum Zumischen eines Additivs zum Kraftstoff in einem Kraftfahrzeug.

## Claims

1. Pump having a housing in which an electric motor of a pump stage which can be driven by a shaft of the electric motor is arranged, wherein a second pump stage (5) which can be driven by the shaft (10) is arranged in series with respect to the first pump stage (4), wherein both pump stages (4, 5) are constructed as peripheral or lateral channel stages and the impellers (11, 12) of the two pump stages (4, 5) are arranged counter to the conveying direction of the other pump stage (5, 4) in each case, **characterized in that** the two impellers (11, 12) have a V-shaped blade arrangement, wherein, depending on the rotation direction of the electric motor, in each case one impeller carries out the conveying operation, whilst the other impeller as a result of its opposing arrangement counteracts the conveying.

2. Pump according to Claim 1, **characterized in that** the angles (α, β) of the V-shaped blade arrangement of both impellers (11, 12) are different.

3. Pump according to Claim 2, **characterized in that** the angle (α) of the V-shaped blade arrangement of the impeller (11) which conveys in the main conveying direction is greater than the angle (β) of the V-shaped blade arrangement of the other impeller (12).

4. Use of a pump according to one of Claims 1 to 3 as an SCR pump for adding an additive to the fuel in a motor vehicle.

## Revendications

1. Pompe comprenant un carter dans lequel est disposé un moteur électrique d'un étage de pompe pouvant être entraîné par un arbre du moteur électrique, un deuxième étage de pompe (5) pouvant être entraîné par l'arbre (10) étant disposé en série avec le premier étage de pompe (4), les deux étages de pompe (4, 5) étant réalisés sous forme d'étage de canal périphérique ou latéral et les rotors (11, 12) des deux étages de pompe (4, 5) étant disposés dans le sens opposé au sens de refoulement de l'autre étage de pompe respectif (5, 4), **caractérisée en ce que** les deux rotors (11, 12) possèdent un aubage en V, et en fonction du sens de rotation du moteur électrique, à chaque fois un rotor reprenant le refoulement tandis que l'autre rotor, sous l'effet de son agencement en sens inverse, s'opposant au refoulement.

2. Pompe selon la revendication 1, **caractérisée en ce que** les angles (α, β) de l'aubage en V des deux rotors (11, 12) sont différents.

3. Pompe selon la revendication 2, **caractérisée en ce que** l'angle (α) de l'aubage en V du rotor (11) refoulant dans la direction de refoulement principale est supérieur à l'angle (β) de l'aubage en V de l'autre rotor (12).

4. Utilisation d'une pompe selon l'une quelconque des revendications 1 à 3, en tant que pompe SCR pour l'ajout d'un additif au carburant dans un véhicule automobile.
